# EUROPÄISCHE PATENTSCHRIFT

(11) **EP 0 044 991 B1**
(45) Veröffentlichungstag und Bekanntmachung des Hinweises auf die Patenterteilung: **03.10.1984**
(21) Anmeldenummer: 81105437.8
(22) Anmeldetag: 11.07.1981
(51) Int. Cl.: G21F 9/14

(54) **Verfahren und Vorrichtung zur pyrolytischen Zersetzung von Halogene und/oder Phosphor enthaltenden organischen Substanzen**
Process and device for the pyrolytic destruction of organic substances that contain halogens and/or phosphor
Procédé et installation pour la destruction pyrolytique de substances organiques contenant des halogènes et/ou du phosphore

(30) Priorität: 25.07.1980 DE 3028193
(43) Veröffentlichungstag der Anmeldung: 03.02.1982
(73) Patentinhaber: Nukem GmbH, D-63434 Hanau (DE)
(72) Erfinder: Hofmann, Jürgen, Dr., Dipl.-Chem., D-6482 Bad Orb (DE); Huschka, Hans, Dr., Dipl.-Chem., D-6450 Hanau 9 (DE); Neupert, Daniel, Dr., Dipl.-Chem., D-8757 Karlstein 2 (DE)

## Beschreibung

Die Erfindung betrifft ein Verfahren und eine Vorrichtung zur pyrolytischen Zersetzung von Halogene und/oder Phosphor enthaltenden, radioaktiv kontaminierten organischen Substanzen bei 300 bis 800°C in einem Reaktor.

In der Kerntechnik fällt eine Reihe radioaktiv kontaminierter organischer Lösungs- und Extraktionsmittel an, die beseitigt werden müssen.

Die Hauptmenge der kontaminierten organischen Substanzen, die beseitigt werden müssen, besteht aus einem Gemisch von Tributylphosphat (TBP) und Kerosin, das beispielsweise im Volumenverhältnis 30:70 als Extraktionsmittel bei der Wiederaufarbeitung abgebrannter Brennelemente nach dem Purex-Prozess eingesetzt wird.

An anderen Stellen in der Nukleartechnik, z.B. bei der organischen Konversion von UF₆ zu UF₄, fällt Perchloräthylen im Gemisch mit teilweise fluorierten Produkten als Abfall an, der ebenfalls beseitigt werden muss.

Aber auch im konventionellen Bereich gibt es Abfälle von fluorierten, chlorierten und phosphorhaltigen Lösungsmitteln, die nicht problemlos verbrannt oder, wenn sie nicht brennbar sind, pyrolysiert werden können, da sie in diesem Fall - zumal in der Hitze - ausserordentlich korrosiv und umweltfeindlich wirkende Phosphorsäure, Chlorwasserstoff und Fluorwasserstoff entwikkein.

Im konventionellen Bereich erfolgt die Beseitigung dieser Stoffe im allgemeinen umweltfeindlich durch Verbrennung auf Hochseeschiffen. Im Falle radioaktiv kontaminierter Abfälle ist eine Hochseeverbrennung in umweltpolitischer Hinsicht noch wesentlich untragbarer.

Abfälle aus der Nuckleartechnik müssen deshalb unter wesentlich stärkeren Sicherheitsvorkehruhgen in einen endlagerfähigen Zustand überführt werden. Zu diesen Sicherheitsvorkehrungen gehört, dass die Abfälle einerseits auf ein möglichst geringes Volumen reduziert werden müssen und andererseits die Verfahren zur Reduktion mit hohen Dekontaminationsfaktoren und möglichst geringem Sekundärwasteanfall arbeiten. Die in der Kerntechnik, auftretenden Abfälle der angesprochenen Kategorien bestehen im wesentlichen aus TBP/Kerosin.

Speziell zur Beseitigung von TBP/Kerosin sind mehrere Verfahren oder Verfahrensvarianten beschrieben und getestet worden.

Nachteilig ist, dass bei der Verbrennung einerseits P₂0₅ entsteht, das ein Glasbildner ist und durch Bildung von Phosphatgläsern sehr schnell zu Verstopfungen im Abluftsystem der Verbrennungsanlage führt. Andererseits bildet sich im mittleren Temperaturbereich durch Umsetzung mit dem entstehenden Reduktionswasser Phosphorsäure, die aufgrund ihrer ausserordentlichen Korrosivität Schäden insbesondere an metallischen Anlagenteilen verursacht (W. Bähr, W. Hempelmann und H. Krause, KfK-2418, Februar 1977).

Weiterhin wurde die Verbrennung in einer Na₂COₐ-Schmelze zur Beseitigung des TBP bzw. TBP/Kerosingemisches versucht. Hierbei erfolgt eine in-situ Neutralisation des P₂0₅ bzw. der Phosphor-Säure. Es entstehen jedoch hoch schmelzende Metaphosphate, die zu Handhabungsproblemen führen können (D.L. Ziegler, A.J. Johnson, Proceedings 14th ERDA Air Cleaning Conference, Februar 1977).

In der GB-A-15 17 014 wird ein Verfahren zur Behandlung von kontaminierten TBP/Kerosin-Abfällen beschrieben, bei dem zunächst das TBP mit Phosphorsäure von Kerosin abgetrennt und dann das entstehende Addukt thermisch bei ca. 200°C zu Phosphorsäure und Buten zersetzt wird. Buten wird verbrannt, die hochaktive Phosphor- säure wird mit Calciumhydroxid gefällt und das entstehende Ca-Phosphat der Endlagerung zugeführt. Die für die Adduktbildung erforderliche zusätzliche Einbringung von Phosphorsäure in das Verfahren erzeugt zusätzlichen Sekundärabfall, was ein besonderer Nachteil dieses Verfahrens ist.

Ausserdem ist ein Verfahren beschrieben worden, (DE-A1-28 55 650), bei dem das TBP/Kerosin-Gemisch in einem Wirbelbett, den überhitzten Wasserdampf als Wirbelgas bei gleichzeitiger Vorlage eines basischen Granulates als Wirbelgut benutzt, umgesetzt wird. Hierbei erfolgt Umsetzung des TBP zu Phosphorsäure und einem Gemisch von Buten und Butanol. Kerosin destilliert ab und kann in Gegenwart des überschüssigen Warm-Dampfes zusammen mit Buten und Butanol verbrannt werden. Die Phosphorsäure wird durch die als Wirbelgut vorgelegten basischen Substanzen- vorzugweise CaO oder Ca(OH)₂ - zu schwerlöslichen Phosphaten gebunden, die aus dem Wirbelschichtreaktor abgezogen und der Endlagerung zugeführt werden. Allerdings ist in einem Wirbelbett normalerweise eine erhöhte Menge an Reaktionsgas erfordertich, was zu einer erhöhten Abgasmenge und zu Staubentwicklung im Reaktionsraum führt, die einen nicht unwesentlichen Einfluss auf die Standzeit der Filterkerzen am Reaktorausgang haben kann. Ausserdem wird radioaktiv verseuchtes Wasser erzeugt, das in einem zusätzlichen Verfahrensschritt aufgearbeitet werden muss.

Es war deshalb Aufgabe der vorliegenden Erfindung, ein Verfahren und eine Vorrichtung zur pyrolytischen Zersetzung von Halogen und/oder Phosphor enthaltenden, insbesondere radioaktiv kontaminierten organischen Substanzen bei 300 bis 800°C in einem Reaktor zu finden, so dass alle organischen Substanzgemische ohne Entstehung korrosiver Sekundärprodukte, bei minimaler Abgasmenge, geringer Staubentwicklung im Reaktor und gleichzeitig hohen Dekontaminationsfaktoren verarbeitet werden können. Ferner sollte als Rückstand im Reaktor ein möglichst inertes, anorganisches, vorzugsweise in Zement gut konditionierbares Produkt erhalten werden.

Diese Aufgabe wurde erfindungsgemäss dadurch gelöst, dass die Substanzen in einem überstöchiometrischen Verhältnis mit basischen Verbindungen gemischt und in Form einer Suspension von oben in einen Festbett-Reaktor eingebracht werden, der mit mechanisch bewegten, weitgehend kugelförmigen keramischen Gebilden beschickt ist.

Anhand der Abbildung soll das erfindungsgemässe Verfahren beispielhaft näher erläutert werden, wobei eine bevorzugte Vorrichtung verwendet wird:
Das Flüssigabfallgemisch, z.B. TBP/Kerosin, wird in einem Mischbehälter (1) mit einer knapp überstöchiometrischen Menge an Ca(OH)₂ oder Mg(OH)₂ zu einer Suspension verrührt und die Suspension mit Hilfe eines Rührwerkes (2) aufrecht erhalten. Durch eine Dosierpumpe (3) wird die Abfallsuspension über eine Zuführungsleitung (17) in einen Festbett-Reaktor (4) von oben her eingespeist. Der Festbett-Reaktor wird über einen Widerstandsofen (5) von aussen her indirekt beheizt. Im unteren Teil des Reaktors ist ein Siebblech (6) angebracht. Auf diesem Siebblech befindet sich eine Schüttung aus kugelförmigen keramischen Gebilden (7), vorzugsweise aus Blähton. Während der Abfalleinspeisung wird die Blähtonschüttung mittels des Rührers (8) ständig leicht bewegt, und um die gasförmigen Bestandteile in Richtung Nachverbrennungskammer (11) zu fördern, wird ein Stickstoffstrom bei einer Geschwindigkeit von 3-5 cm/sec über die Zuführungsleitung (16) durch den Reaktor (4) geleitet. In und an der Blähtonschüttung (7) erfolgt die Umsetzung der phosphor- und/oder halogenhaltigen Flüssigabfälle zu Calciumphosphat, -chlorid bzw. -fluorid. Die Umsetzungsprodukte der im freien Zustand stark korrosiv wirkenden Phosphorsäure, des Chlorwasserstoffes und des Fluorwasserstoffes rieseln in pulvriger Form durch die Blähtonschüttung (7) und das Siebblech (6) hindurch und können am unteren Teil des Festbett-Reaktors (4) diskontinuierlich über die zwischen den beiden Kugelhähnen (9) liegende Schleuse (10) abgezogen werden. Die Reaktionsgase gelangen in die Nachbrennkammer (11), wo sie mit einer knapp überstöchiometrischen Menge an Luft oder Sauerstoff zu C0₂ und Wasser verbrannt werden, vorzugsweise bei etwa 1000°C.

Der Nachbrennkammer (11) ist zur Sicherheit ein Wäscher (12) nachgeschaltet, der bei einem pH-Wert von etwa 5 arbeitet, um evtl. im Abgas vorhandene geringe Mengen an HCI und/oder HF abzuscheiden, während C0₂ bei diesem pH-Wert den Wäscher passiert. In der nachfolgenden Kondensatorkammer (13) erfolgt die Kondensation des vorhandenen restlichen Wasserdampfes, und die resltichen Wasser-Aerosole werden am Fasertiefbettfilter (14) abgeschieden. Das nunmehr über ein S-Filter (15) abzugebenede Abgas besteht nur aus CO₂.

Als basische Verbindungen haben sich vor allem Calciumhydroxid, Calciumoxid, Magnesiumhydroxid und Magnesiumoxid bewährt. Die keramische Schüttung besteht weitgehend aus kugelförmigen Teilchen, doch können auch Teilchen verwendet werden, die von der kugelförmigen Form abweichen und beispielsweise ellipsenförmig sind. Die Teilchen haben vorteilhafterweise eine Grösse von 10-30 mm. Die Umsetzungsprodukte setzen sich infolge der mechanischen Bewegung der Teilchen nicht auf diesen ab, sondern fallen durch die Schüttung und können am unteren Teil des Festbett-Reaktors abgezogen werden.

Vorzugsweise verwendet man für die Schüttung Blähton, allerdings können auch andere keramische Materialien eingesetzt werden.

Das erfidnungsgemässe Verfahren soll an folgenden Beispielen näher erläutert werden:

### Beispiel 1

Im Mischbehälter (1) werden 10 I TBP/Kerosin (30/70), die mit 3,6 g hochangereichertem Uran (93% U-235) in Form einer Uranylnitratlösung dotiert sind, mit 1000 g Ca(OH)₂-Pulver zu einer Suspension verrührt und mit Hilfe der Dosierpumpe (3) im Verlaufe von 2 Stunden in den auf einer Reaktionstemperatur von 500°C befindlichen Reaktor (4) eindosiert. Im Reaktor (4) befinden sich 2 kg einer Schüttung von Blähtonkugeln (7) mit einem Durchmesser von 15-30 mm, die mit Hilfe des Rührwerkes (8) mit 1 Umdrehung pro Minute leicht bewegt werden. Nach Beendigung des Versuchs haben sich, über die Schleuse (10) abgezogen, 1,5 kg einer vornehmlich aus Calciumdiphosphat bestehenden Asche im Aschesammelbehälter angesammelt.

Die aus dem Reaktor entweichenden brennbaren Abgase werden in der Nachverbrennungskammer (11) mit geringem Luftüberschussnachverbrannt und die Nachverbrennungsgase im Wäscher (12) mit Wasser gewaschen. Nach Versuchsende haben sich im Kreislaufwasser des Wäschers (12) 0,015% der in Form von hochangereichertem Uran in den Reaktor (4) eingespeisten Aktivität angesammelt. Der Phosphatgehalt im Waschkreislauf liegt bei 30 ppm. Die radiometrischen Aktivitätsmessungen im Abluftkanal hinter dem S-Filter (15) liegen im Bereich des Nullpegels. ₋

### Beispiel 2

Im Vorlagebehälter (1) werden 10 kg des Fluorkohlenwasserstoffes C₂F₂C[₄ mit 11,5 kg Ca(OH)₂ zu einer Suspension verrührt. Diese Suspension wird mit 3,6 g hochangereichertem Uran (93 % U-235) in Form einer Uranylnitratlösung dotiert und anschliessend über die Dosierpumpe (3) im Verlauf von 2 Stunden in den auf einer Reaktionstemperatur von 570°C befindlichen Reaktor (4) eingespeist. Im Reaktor (4) befinden sich 2 kg einer Schüttung von Blähtonkugeln (7) mit einem Durchmesser von 15-30 mm, die mit Hilfe des Rührwerkes (8) bewegt werden. Nach Beendigung des Versuches haben sich, über die Schleuse (10) abgezogen, 15,5 kg vornehmlich aus CaCI₂ und CaF₂ sowie überschüssigem Caliumoxid bestehender Asche im Aschesammelbehälter angesammelt.

Die aus dem Reaktor entweichenden brennbaren Abgase werden in der Nachverbrennungskammer (11) mit geringem Luftüberschuss verbrannt und die aus der Nachverbrennungskammer entweichenden Abgase im Wäscher (12) mit Wasser ausgewaschen.

Nach Versuchsende haben sich im Kreislaufwasser des Wäschers (12) 0,02% der in Form von hochangereichertem Uran in den Reaktor (4) eingespeisten Aktivität angesammelt. Im Abluftkanal hinter dem S-Filter (15) liegen die radiometrischen Aktivitätsmessungen im Bereich des Nullpegels.

## Patentansprüche

1. Verfahren zur pyrolytischen Zersetzung von Halogene und/oder Phosphor-enthaltenden, insbesondere radioaktiv kontaminierten organischen Substanzen bei 300 bis 800°C in einem Reaktor, dadurch gekennzeichnet, dass die Substanzen in einem überstöchiometrischen Verhältnis mit basischen Verbindungen gemischt und in Form einer Suspension von oben in einen Festbett-Reaktor eingebracht werden, der mit mechanisch bewegten, weitgehend kugelförmigen keramischen Gebilden beschickt ist.

2. Verfahren nach Anspruch 1, dadurch gekennzeichnet, dass als basische Verbindungen Calciumhydroxid, Calciumoxid, Magnesiumhydroxid oder Magnesiumoxid verwendet werden.

3. Verfahren nach Anspruch 1 und 2, dadurch gekennzeichnet, dass die kugelförmigen keramischen Gebilde aus Blähton bestehen und einen Durchmesser von 10-30 mm haben.

4. Verfahren nach den Ansprüchen 1 bis 3, dadurch gekennzeichnet, dass die Abgase aus dem Festbett-Reaktor bei etwa 1000°C nachverbrannt und bei pH-5 mit Wasser gewaschen werden.

5. Vorrichtung zur Durchführung des Verfahrens nach den Ansprüchen 1 bis 4, im wesentlichen bestehend aus einem Festbett-Reaktor mit einer Schüttung weitgehend kugelförmiger keramischer Gebilde, dadurch gekennzeichnet, dass die keramischen Körper (7) auf einem Siebblech (6) ruhen, mit Hilfe eines Rührorganes (8) mechanisch bewegt werden, die Abfallzuführung (17) senkrecht von oben erfolgt und die Reaktionsgase und die entstehenden festen Umsetzungsprodukte getrennt am unteren Teil des Festbett-Reaktors (4) abgezogen werden.

6. Vorrichtung nach Anspruch 5, dadurch gekennzeichnet, dass dem Festbett-Reaktor (4) ein Mischgefäss (1) und eine Dosierpumpe (3) für die Abfallsuspension vorgeschaltet sind und dass an den Festbett-Reaktor (4) eine Nachbrennkammer (11), ein Wäscher (12), ein Kondensator (13) und eine Filtereinrichtung, bestehend aus einem Aerosoifitter (14) und einem S-Filter (15), angeschlossen sind.

## Revendications

1. Procédé pour la décomposition pyrolytique de substances organiques contenant des halogènes et/ou du phosphore, en particulier polluées radioactivement, à 300 à 800°C, dans un réacteur, caractérisé en ce que ces substances sont mélangées, dans un rapport hyperstoechio- métrique, avec des composés basiques, et sont introduites par le haut, sous forme de suspension dans un réacteur à lit fixe qui est garni de pièces en céramique, dans une large mesure de forme sphérique, qui se meuvent sous une action mécanique.

2. Procédé suivant la revendication 1, caractérisé en ce que l'on utilise, comme composés basiques des hydroxyde de calcium, oxyde de calcium, hydroxyde de magnésium, oxyde de magnésium.

3. Procédé suivant l'une des revendications 1 et 2, caractérisé en ce que les pièces céramiques sphériques sont faites d'argile gonflée et ont un diamètre de 10 à 30 mm.

4. Procédé suivant l'une des revendications 1 à 3, caractérisé en ce que les gaz à évacuer du réacteur à lit fixe subissent une post-combustion à environ 1000°C, et sont lavés avec de l'eau à pH 5.

5. Installation pour l'exécution du procédé suivant les revendications 1 à 4, constituée essentiellement d'un réacteur à lit fixe avec une garniture de pièces céramiques dans une large mesure sphériques, caractérisée en ce que les pièces céramiques (7) reposent sur une tôle perforée (6), sont remuées mécaniquement par un agitateur (8), l'alimentation en déchets (17) s'opère par le haut, verticalement, et les gaz de la réaction et les produits solides qui se forment dans la réaction sont extraits séparément à la partie inférieure du réacteur (4) à lit fixe.

6. Installation suivant la revendication 5, caractérisée en ce qu'il est montée, en avant du réacteur (4) à lit fixe, une cuve mélangeuse (1), et une pompe doseuse (3) pour la suspension des déchets, et qu'il se raccorde, à la suite du réacteur à lit fixe (4), une chambre de post-combustion (11), un laveur (12), un condenseur (13), et un dispositif de filtration, constitué d'un filtre (14) à aérosols, et d'un filtre S (15).

## Claims

1. A process for the pyrolytic decomposition of in particular radioactively contaminated organic substances containing halogens and/or phosphorus at from 300 to 800°C in a reactor, characterised in that the substances are mixed in a super stoichiometric ratio with basic compounds and are introduced from above, in the form of a suspension, into a fixed bed reactor which contains mechanically moved, substantially spherical ceramic bodies.

2. A process according to claim 1, characterised in that calcium hydroxide, calcium oxide, magnesium hydroxide or magnesium oxide is used as basic compound.

3. A process according to claims 1 and 2, characterised in that the spherical ceramic bodies consist of light expanded clay aggregate and have a diameter of from 10to 30 mm.

4. A process according to claims 1 to 3, characterised in that the waste gases from the fixed bed reactor are subjected to post-combustion at about 1,000°C and are washed with water at pH 5.

5. An apparatus for carrying out the process according to claims 1 to 4, substantially consisting of a fixed bed reactor containing a loose material substantially consisting of spherical ceramic bodies, characterised in that the ceramic bodies (7) rest on a sieve plate (6) and are moved mechanically by means of a stirring device (8), waste material (17) is supplied vertically from above and the reaction gases and the resulting solid reaction products are drawn off separately at the bottom of the fixed bed reactor (4).

6. An apparatus according to claim 5, characterised in that a mixing vessel (1) and a metering pump (3) for the waste suspension are connected upstream of the fixed bed reactor (4) and a post-combustion chamber (11), a washer (12), a condenser (13) and a filter device, consisting of an aerosol filter (14) and an S-filter (15) are connected to the fixed bed reactor (4).
